# EUROPÄISCHE PATENTSCHRIFT

(11) **EP 0 539 771 B1**
(45) Veröffentlichungstag und Bekanntmachung des Hinweises auf die Patenterteilung: **21.12.1994**
(21) Anmeldenummer: 92117105.4
(22) Anmeldetag: 07.10.1992
(51) Int. Cl.: B65H 75/24, B65H 18/04, B65H 16/02

(54) **Wickelwelle mit Spannvorrichtung für Wickelhülsen aus Karton**
Winding shaft with clamping device for cardboard winding tubes
Arbre de bobinage avec dispositif de serrage pour tubes de bobinage en carton

(30) Priorität: 31.10.1991 DE 4135892
(43) Veröffentlichungstag der Anmeldung: 05.05.1993
(73) Patentinhaber: Heidelberger Druckmaschinen Aktiengesellschaft, D-69115 Heidelberg (DE)
(72) Erfinder: Loos, Gerhard, W-6912 Horrenberg (DE)
(74) Vertreter: Stoltenberg, Heinz-Herbert Baldo

(56) Entgegenhaltungen:
- DE-C- 1 429
- DE-C- 238 307
- US-A- 3 989 202

## Beschreibung

Die Erfindung betrifft eine Wickelwelle mit Spannvorrichtung für Wickelhülsen aus Karton, insbesondere zur Aufnahme eines Waschtuches einer Zylinderwascheinrichtung in Druckmaschinen, nach dem Oberbegriff des Patentanspruches 1.

Eine Wickelwelle mit diesen Ausbildungsmerkmalen ist aus der Firmenanzeige R 1255 der Firma Deublin Gerätebau GmbH, 6234 Hattersheim 2, bekannt. Zur übertragung eines Antriebsdrehmoments weist die durch die Wickelhülse steckbare Wickelwelle in dem Spannbereich eine Vielzahl radial ausfahrbarer Spannelemente auf, die stempelförmig ausgebildet sind und entweder unmittelbar gegen den Innenmantel der Wickelhülse oder gegen radial aufweitbare Spannschalen wirken. Die radial gerichtete Spannbewegung der stempelförmigen Spannelemente wird pneumatisch, hydraulisch oder mechanisch ausgeführt. Die Einleitung des Drehmoments in die Wickelwelle erfolgt durch einen in einem Gestellrahmen oder dergleichen gelagerten Mitnehmer mit axial gerichteten Ausnehmungen, in die radial gerichtete Zapfen an der Wickelwelle eingreifen, oder durch ähnliche ineinandergreifende Formschlußelemente. Die Verwendung dieser Wickelwelle in Zylinder- oder Walzenwascheinrichtungen in Druckmaschinen ist nicht bekannt. Einer solchen Verwendung stünden das hohe Gewicht und der teure Aufbau entgegen.

Durch Reibungskräfte wirksame, kraftschlüssige Spannmittel für Bahnrollen sind auch aus der DE-OS 37 44 105 bekannt.

In der DE-OS 23 62 207 ist ein hydraulisch aufweitbarer Spanndorn für Bahnrollen offenbart. Hiernach ist ein pneumatisch oder hydraulisch mit einem Druckmittel beaufschlägbarer Schlauch spiralig zwischen einem inneren Kern und äußeren Spannschalen angeordnet. Unter hydraulischem Innendruck dehnbare Spannhülsen sind aus der DE-OS 31 16 289 bekannt. Auch diese Ausbildungen sind wegen ihres hohen Gewichts nicht für den von der Erfindung berührten Zweck geeignet.

Praktizierter Stand der Technik bei Wickelhülsen aus Karton in einer Zylinderwascheinrichtung in Druckmaschinen sind demgegenüber einfache und leichte Anordnungen, bei denen zum Beispiel entsprechend der Offenbarung in der DE-PS 36 36 457 in geschlitzte Enden der Wickelhülse Endeinsätze eingesetzt werden, die mit Vorsprüngen in die Schlitze der Wickelhülse formschlüssig eingreifen und die in einem Gestellrahmen gelagert sind. Einer dieser Endeinsätze ist mit einer Antriebseinrichtung koppelbar. Die beim Waschvorgang in Intervallen auftretenden Stoßbelastungen erfordern jedoch besondere Maßnahmen, um ein Ausreißen und Aufweitungen der Schlitze der Wickelhülse, vor allem bei Durchnässung durch die Waschmittel oder bei überbeanspruchungen, zu vermeiden. Die Auskleidung der Wickelhülse aus Karton mit einer Versteifungshülse zum Schutze gegen Durchbiegung und zur besseren Aufnahme der axialen Spannkräfte ist ebenfalls bekannt.

Aus DE-PS 238 307, die dem Oberbegriff des Anspruchs 1 entspricht, ist eine Spannwelle zum Festhalten von Wickelhülsen für auf- oder abzuwickelnde Papierbahnen oder dergleichen bekannt. Auf einer Spannwelle sind mehrere Kautschukspannringe durch eingeschobene Metallhülsen voneinander beabstandet aufgenommen. Ein axiales Verspannen der Metallbuchsen durch zwei Muttern bewirkt eine radiale Ausdehnung der elastischen Spannringe, wodurch die Wickelrolle z. B. eine aufgewickelte Papierbahn fixierbar ist. Nachteilig bei dieser Vorrichtung ist die hohe Materialbeanspruchung der elastischen Spannringe, die bei zu hoher axialer Druckbeanspruchung gequetscht werden können und einem raschen Nachlassen der elastischen Verformbarkeit unterliegen, so daß ein Austausch in kurzen Zeitabständen zur erfolgen hat.

Aufgabe der Erfindung ist eine Verbesserung der Wickelwelle mit der Spannvorrichtung für Wickelhülsen aus Karton ohne formschlüssige Mitnahmeelemente in Zylinderwascheinrichtungen in Druckmaschinen hinsichtlich ihrer betriebssicheren Funktion zur weitgehenden Vermeidung von Beschädigungen der Wickelhülse durch überbeanspruchung und/oder Durchnässung.

Die Erfindung löst diese Aufgabe durch eine Ausbildung mit den Merkmalen nach dem Patentanspruch 1.

Erreicht wird durch diese Ausbildungsmerkmale eine sichere Stützung der Wickelhülse auf ganzer Länge und eine in hohem Maße kraftschlüssige Reibverbindung zwischen der Wickelwelle und der Wickelhülse aus Karton. Dieser kraftschlüssige Reibschluß ist in Umfangsrichtung der Wickelwelle über 360° wirksam, so daß bei Stoßbelastungen im Waschbetrieb Beschädigungen der Wickelhülse aus Karton weitestgehend vermieden werden. Verwendbar sind vor allem Wickelhülsen aus Karton ohne besondere Mitnehmervorrichtungen. Die Vorrichtung ist einfach im Aufbau und widerstandsfähig gegen die Belastungen des praktischen Betriebes. Vorteilhaft sind mehrere Spannelemente und zwischen diesen angeordnete Distanzhülsen durch Endteile axial gegeneinander verspannbar, wobei die Spannschraube zur axialen Verspannung die Wickelhülse auf gesamter Länge durchgreift und somit als stützender Kern wirksam ist.

Spezifische Ausbildungsmerkmale dieser bevorzugten Ausführungsform sind in den Ansprüchen 3 bis 7 enthalten.

Auf der Zeichnung ist ein Ausführungsbeispiel der Erfindung teils schematisch dargestellt.

Es zeigen:
- Fig. 1: schematisch die Anordnung einer Zylinderwascheinrichtung in einer Bogenoffsetrotationsdruckmaschine,
- Fig. 2: einen im Maßstab gegenüber Figur 1 vergrößerten Schnitt nach der Linie II - II in Figur 1 und
- Fig. 3: perspektivisch die Ausbildung einer drehfesten Kupplung zwischen dem einen Endteil und einem angetriebenen Mitnehmer.

Die Figur 1 zeigt die Anordnung einer Zylinderwascheinrichtung für den zwischen einem Plattenzylinder 1 und einem Druckzylinder 2 angeordneten Gummizylinder 3 einer Bogenoffsetrotationsdruckmaschine. In dem Gehäuserahmen 4 mit den beiden Seitenteilen 4a und 4b sind zwei Wickelwellen 5 und 6 mit zueinander und zur Achse des Gummizylinders parallelen Achsen gelagert. Das von der Wickelwelle 5 ablaufende Zylinderwaschtuch 7 wird durch die Andrückeinrichtung 8 gegen den Umfang des Gummizylinders 3 gedrückt und anschließend auf der Wickelwelle 6 aufgespult, die mit dem Antrieb für die Vorschubeinrichtung verbunden ist.

Die Ausbildung der Wickelwellen ist in einem gegenüber der Figur 1 vergrößerten Maßstab in der Figur 2 dargestellt. Für das saubere Waschtuch 7 auf der Wickelwelle 5 ist eine Wickelhülse 9 aus Karton vorgesehen und ebenso dient zum Aufwickeln des Waschtuches 7 auf der Wickelwelle 6 eine Wickelhülse 10 aus Karton oder dergleichen. übereinstimmend bestehen beide Wickelwellen 5 und 6 aus je einem Endteil 11 und 12 bzw. 13 und 14, einem oder mehreren ringförmigen Spannelementen 15 und 16 bzw. 17 und 18 sowie dazwischenliegenden Distanzhülsen 19 bzw. 20. Die Spannelemente 15 und 16 bzw. 17 und 18 bestehen aus einem elastischen Werkstoff, die Distanzhülsen 19 und 20 jedoch aus einem festen Werkstoff. Die Endteile 11 und 12 bzw. 13 und 14 jeder Wickelwelle 5 bzw. 6 wird auf ganzer Länge von einer Spannstange 21 bzw. 22 durchgriffen, die auch die Spannelemente 15 und 16 bzw. 17 und 18 sowie die Distanzhülsen 19 bzw. 20 durchsetzt, so daß sich diese Bauteile radial nach innen auf der Spannstange 21 bzw. 22 abstützen. Das eine Endteil 12 bzw. 14 jeder Wickelwelle 5 bzw. 6 ist in eine: Lager 23 bzw. 24 axial begrenzt verschieblich an dem Seitenteil 4b des Gestellrahmens 4 drehbar gelagert. Das andere Endteil 11 bzw. 13 jeder Wickelwelle ist über eine Steckkupplung mit einem Lagerkörper 25 bzw. 26 axial zugfest verbindbar. Für die übertragung eines Antriebsdrehmoments zum Vorschub des Zylinderwaschtuches 7 ist der Lagerkörper 26 drehbar aber axial festgelegt in einer Buchse 27 in dem Seitenteil 4a des Gehäuserahmens 4 gelagert und mit einer auf der Zeichnung nicht dargestellten Antriebseinrichtung verbunden. Die komplementären Teile der Steckkupplungen 29 und 30 sind einerseits an dem Lagerkörper 25 bzw. 26 und andererseits an dem Endteil 11 bzw. 13 ausgebildet und bestehen beispielsweise aus einem (oder mehreren) Nocken an dem einen Teil und einer (oder mehreren) korrespondierenden Ausnehmung an dem anderen Teil, so daß die komplementären Teile der Steckkupplungen 29 bzw. 30 durch Verdrehung beim Einleiten der Spannkräfte in die Spannelemente 15, 16 bzw. 17, 18 miteinander verriegeln und damit eine axiale Bewegung der Endteile 11 bzw. 13 und der Wickelhülse 9 bzw. 10 verhindern. Die Spannstange 21 bzw. 22 durchsetzt mit einem Gewindezapfen 31 ein Muttergewinde der Steckkupplung 29 bzw. 30, wobei das freie Ende des Gewindezapfens 31 in eine Freibohrung im Lagerkörper 25 bzw. 26 eintaucht. Die Spannstange 21 bzw. 22 weist am übergang zum Gewindezapfen 31 eine Ringschulter 32 auf, die sich gegen eine innere Ringschulter des Endteiles 11 bzw. 13 abstützt und als Wegbegrenzung für die axiale Bewegung der Spannstange 21 bzw. 22 gegenüber dem Endteil 11 bzw. 13 wirksam ist. Am anderen Ende ist in jeder Spannstange 21 bzw. 22 eine Betätigungsschraube 33 bzw. 34 mit einer Ringschulter 35 fest eingesetzt, so daß eine Verdrehung dieser Betätigungsschraube eine Verdrehung der Spannstange 21 bzw. 22 hervorruft, wodurch der Gewindezapfen 31 sich in das Muttergewinde der Steckkupplung 29 bzw. 30 hineinschraubt und infolge der Verkürzung der Spannlänge zwischen den beiden Endteilen einer Wickelwelle axiale Spannkräfte hervorgerufen werden, durch die die Spannelemente 15 und 16 bzw. 17 und 18 zusammengedrückt werden, so daß sie sich radial nach außen verformen und mit ihrer Außenfläche gegen den Innenmantel der Wickelhülse 5 bzw. 6 pressen, um die kraftschlüssige Verbindung der Wickelwelle 5 bzw. 6 mit der Wickelhülse 9 bzw. 10 hervorzurufen. Durch die Schraubbewegung und durch die axialen Spannkräfte werden gleichzeitig die komplementären Elemente der Steckkupplung 29 bzw. 30 eingerückt (gekuppelt). Zum Wechsel des Zylinderwaschtuches 7 bzw. der Wickelhülsen 9 bzw. 10 wird die Betätigungsschraube in Gegenrichtung verdreht, so daß der Gewindezapfen 31 sich aus der Steckkupplung 29 bzw. 30 herausschraubt. Dabei lösen sich auch die komplementären Elemente der Steckkupplung, so daß diese außer Eingriff gelangen und die Spannstange 21 bzw. 22 mit den auf ihr abgestützten Endteilen 11 und 12 bzw. 13 und 14 sowie den dazwischenliegenden Spannelementen 15 und 16 bzw. 17 und 18, den Distanzhülsen 19 bzw. 20 durch das entsprechend bemessene Lager 23 bzw. 24 in dem Seitenteil 4b nach rechts herausgezogen werden können, um den Wechsel der Wickelhülse 9 bzw. 10 zu ermöglichen. Zur Vermeidung des Herausdrehens des Gewindezapfens 31 aus dem Muttergewinde ist am freien Ende des Gewindezapfens ein Sicherungsring 28 vorgesehen. In umgekehrter Reihenfolge erfolgt das Einsetzen einer neuen Wickelhülse, in dem die Spannstange mit den darauf angeordneten Elementen und Distanzhülsen durch die Wickelhülse hindurch von rechts eingeschoben wird, bis die entsprechenden Elemente der Steckkupplung und der Lagerkörper ineinandergreifen. Um das ungewollte Herauswandern der Wickelwelle aus dem Seitenteil 4b zu verhindern oder ein Vergessen des Aufbringens der kraftschlüssigen Verbindung mit der Wickelhülse zu vermeiden, ist ein Sicherungsblech 36 vorgesehen, welches die Enden der Wickelwelle 5 bzw. 6 abdeckt und mittels einer Schraube 37 am Seitenteil 4b befestigbar ist. Eine Rückwickelsperre, eine Rückzugssicherung für das Zylinderwaschtuch und andere an sich bekannte Ausbildungsmerkmale können in der bisherigen Weise vorgesehen werden.

## Patentansprüche

1. Wickelwelle (5, 6) mit Spannvorrichtung für Wickelhülsen (9, 10) aus Karton, bei der radial wirksame, elastisch verformbare Spannelemente (15 bis 18) einen Reibschluß zwischen der Wickelwelle (5, 6) und der auf die Wickelwelle aufgeschobenen Wickelhülse (9, 10) bewirken, und bei der die ringförmigen Spannelemente (15 bis 18) zwischen zwei Endteilen (11, 12 bzw. 13, 14) und Hülsen (19 bzw. 20) aus festem Werkstoff koaxial auf einer Spannstange (21 bzw. 22) angeordnet sind, durch die die Endteile (11, 12 bzw. 13, 14) axial gegeneinander verspannbar sind,
**dadurch gekennzeichnet**,
daß eines der Endteile (11 bzw. 13) mittels Elemente einer Steckkupplung (29 bzw. 30) mit einem Lagerteil (25 bzw. 26), welches in einem Seitenteil (4a) eines Gehäuses gelagert ist, verbindbar ist und das andere Endteil (12 bzw. 14) in einem Lagerkörper (23 bzw. 24) des anderen Seitenteils (4b) des Gehäuses gelagert ist.

2. Wickelwelle (5, 6) mit Spannvorrichtung nach Anspruch 1,
**dadurch gekennzeichnet**,
daß mehrere Spannelemente (15, 16 bzw. 17, 18) und zwischen diesen angeordnete Distanzhülsen (19, bzw. 20) durch Endteile (11, 12 bzw. 13, 14) axial gegeneinander verspannbar sind.

3. Wickelwelle (5, 6) mit Spannvorrichtung nach Anspruch 2,
**dadurch gekennzeichnet**,
daß die komplementären Elemente der Steckkupplung (29 bzw. 30) einerseits an dem einen Endteil (11 bzw. 13) und andererseits an dem Lagerteil (25 bzw. 26) ausgebildet sind.

4. Wickelwelle (5, 6) mit Spannvorrichtung nach einem der Ansprüche 1 bis 3,
**dadurch gekennzeichnet**,
daß das durch die Steckkupplung (30) mit an dem einen Endteil (13) kuppelbare Lagerteil (26) in einer mit einem Antrieb verbindbaren Buchse (27) gelagert ist.

5. Wickelwelle (5, 6) mit Spannvorrichtung nach einem der Ansprüche 1 bis 4,
**dadurch gekennzeichnet**,
daß die Spannstange (21 bzw. 22) sich auf der Antriebsseite mit einer Ringschulter (32) gegen das eine Endteil (11 bzw. 13) abstützt, mit einem Gewindezapfen (31) ein Muttergewinde des einen Endteiles (11 bzw. 13) durchsetzt und am anderen Ende mit einer Betätigungsschraube (33 bzw. 34) fest verbunden ist, die sich ebenfalls mit einer Ringschulter (35) gegen eine innere Ringschulter des anderen Endteiles (12 bzw. 14) abstützt.

6. Wickelwelle (5, 6) mit Spannvorrichtung nach einem der vorhergehenden Ansprüche,
**dadurch gekennzeichnet**,
daß die Spannelemente (15, 16 bzw. 17, 18) aus elastischem Werkstoff vorgesehen sind.

7. Wickelwelle (5, 6) mit Spannvorrichtung nach Anspruch 5 oder 6,
**dadurch gekennzeichnet**,
daß am freien Ende das das Muttergewinde durchsetzenden Gewindezapfens (31) ein das Herausdrehen des Gewindezapfens aus dem Muttergewinde verhindernder Sicherungsring (28) angeordnet ist.

8. Wickelwelle (5, 6) mit Spannvorrichtung nach einem der Ansprüche 5 bis 7,
**dadurch gekennzeichnet**,
daß das freie Ende des Gewindezapfens (31) an der Spannstange (21 bzw. 22) in eine Freibohrung im Lagerteil (25 bzw. 26) eintaucht.

9. Wickelwelle (5, 6) mit Spannvorrichtung nach Anspruch 3,
**dadurch gekennzeichnet**,
daß die komplementären Elemente der Steckkupplung (29 bzw. 30) durch Verdrehung beim Einleiten der Spannkräfte in die Spannelemente (15, 16 bzw. 17, 18) selbsttätig miteinander verriegeln und damit eine axiale Bewegung des einen Endteiles (11 bzw. 13) und der Wickelwelle (5, 6) verhindern.

## Claims

1. Winding shaft (5, 6) with tension device for winding sleeves (9, 10) made of cardboard, in which radially active elastically deformable tension elements (15 to 18) bring about a frictional connection between the winding shaft (5, 6) and the winding sleeve (9, 10) pushed onto the winding shaft, and in which the annular tension elements (15 to 18) are arranged coaxially between two and parts (11, 12 and 13, 14) and sleeves (19 and 20) made of firm material, on a tension rod (21 and 22), by which the end parts (11, 12 and 13, 14) can be braced axially relative to one another, characterized in that one of the end parts (11 and 13) is connectable by means of elements of a plug-in coupling (29 and 30) to a bearing part (25 and 26) mounted in one side part (4a) of a housing, and the other end part (12 and 14) is mounted in a bearing body (23 and 24) of the other side part (4b) of the housing.

2. Winding shaft (5, 6) with tension device according to Claim 1, characterized in that a plurality of tension elements (15, 16 and 17, 18) and spacer sleeves (19 and 20) arranged between them can be braced axially relative to one another by end parts (11, 12 and 13, 14).

3. Winding shaft (5, 6) with tension device according to Claim 2, characterized in that the complementary elements of the plug-in coupling (29 and 30) are formed on one end part (11 and 13) on the one hand and on the bearing part (25 and 26) on the other hand.

4. Winding shaft (5, 6) with tension device according to one of claims 1 to 3, characterized in that the bearing part (26) couplable to one end part (13) by means of the plug-in coupling (30) is mounted in a bush (27) connectable to a drive.

5. Winding shaft (5, 6) with tension device according to one of Claims 1 to 4, characterized in that the tension rod (21 and 22) is supported against one end part (11 and 13) on the drive side by means of an annular shoulder (32), passes with a threaded stem (31) through a nut thread of one end part (11 and 13) and is firmly connected at the other end to an actuating screw (33 and 34) which is likewise supported by means of an annular shoulder (35) against an inner annular shoulder of the other end part (12 and 14).

6. Winding shaft (5, 6) with tension device according to one of the preceding claims, characterized in that tension elements (15, 16 and 17, 18) made of elastic material era provided.

7. Winding shaft (5, 6) with tension device according to Claim 5 or 6, characterized in that a retaining ring (28) preventing the threaded stem (31) from being unscrewed from the nut thread is arranged at the free end of the threaded stem passing through the nut thread.

8. Winding shaft (5, 6) with tension device according to one of Claims 5 to 7, characterized in that the free end of the threaded stem (31) on the tension rod (21 and 22) penetrates into a free bore in the bearing part (25 and 26).

9. Winding shaft (5, 6) with tension device according to Claim 3, characterized in that the complementary elements of the plug-in coupling (29 and 30) automatically interlock as a result of rotation during the introduction of the tensioning forces into the tension elements (15, 16 and 17, 18) and thus prevent an axial movement of end part (11 and 13) and of the winding shaft (5, 6).

## Revendications

1. Arbre de bobinage (5, 6) avec dispositif de serrage de tubes de bobinage (9, 10) en carton, dans lequel des éléments de serrage (15 à 18), agissant radialement, déformables élastiquement, opèrent un assemblage par friction entre l'arbre de bobinage (5, 6) et le tube de bobinage (9, 10) enfilé sur l'arbre, et dans lequel les éléments de serrage (15 à 18) annulaires sont montés entre deux parties d'extrémité (11, 12 ou 13, 14) et des tubes (19 à 20) en matériaux résistants, coaxialement sur une tige de serrage (21 ou 22), par laquelle les parties d'extrémité (11, 12, 13, 14) peuvent être serrées axialement l'une contre l'autre, caractérisé en ce que l'une des parties d'extrémité (11 ou 13) peut être reliée au moyen d'un élément d'un accouplement à emboîtement (29 ou 30), avec un élément de palier (25 ou 26) qui est monté dans une partie de côté (4a) d'un boîtier, et l'autre partie d'extrémité (12 ou 14) est montée dans un corps de palier (23 ou 24) de l'autre partie de côté (4b) du boîtier.

2. Arbre de bobinage (5, 6) avec dispositif de serrage selon la revendication 1 , caractérisé en ce que plusieurs éléments de serrage (15, 16 ou 17, 18) et des douilles d'écartement (19 ou 20), placées entre ceux-ci, peuvent être serrés axialement les uns contre les autres par des parties d'extrémité (11, 12 ou 13, 14).

3. Arbre de bobinage (5, 6) avec dispositif de serrage selon la revendication 2, caractérisé en ce que les éléments complémentaires de l'accouplement à emboîtement (29 ou 30) sont formés d'une part sur une partie d'extrémité (11 ou 13) et d'autre part, sur l'élément de palier (25 ou 26).

4. Arbre de bobinage (5, 6) avec dispositif de serrage selon l'une des revendications 1 à 3, caractérisé en ce que l'élément de palier (26), pouvant être accouplé par l'accouplement à emboîtement (30), avec une partie d'extrémité (13), est monté dans un coussinet (27) pouvant être relié à un dispositif d'entraînement.

5. Arbre de bobinage (5, 6) avec dispositif de serrage selon l'une des revendications 1 à 4, caractérisé en ce que la tige de serrage (21 ou 22) prend appui, sur le côté entraînement, avec un épaulement annulaire (32), contre une partie d'extrémité (11 ou 13), traverse avec une tige filetée (31) un filetage d'écrou d'une partie d'extrémité (11 ou 13) et est solidaire, à l'autre extrémité, avec une vis d'actionnement (33 ou 34), qui prend appui également, avec un épaulement annulaire (35), contre un épaulement annulaire intérieur de l'autre partie d'extrémité (12 ou 14).

6. Arbre de bobinage (5, 6) avec dispositif de serrage selon l'une des revendications précédentes, caractérisé en ce que les éléments de serrage (15, 16 ou 17, 18) sont prévus dans un matériau élastique.

7. Arbre de bobinage (5, 6) avec dispositif de serrage selon les revendications 5 ou 6, caractérisé en ce qu'à l'extrémité libre de la tige filetée (31), traversant le filetage d'écrou, il est prévu une bague de blocage (28) empêchant que la tige filetée ne soit dévissée du filetage d'écrou.

8. Arbre de bobinage (5, 6) avec dispositif de serrage selon l'une des revendications 5 à 7, caractérisé en ce que l'extrémité libre de la tige filetée (31) pénètre, sur la tige de serrage (21 ou 22), dans un alésage libre pratiqué dans l'élément de palier (25 ou 26).

9. Arbre de bobinage (5, 6) avec dispositif de serrage selon la revendication 3, caractérisé en ce que les éléments complémentaires de l'accouplement à emboîtement (29 ou 30) se verrouillent entre eux automatiquement, par rotation, lors de la transmission des forces de serrage dans les éléments de serrage (15, 16 ou 17, 18), et empêchent ainsi un déplacement axial d'une partie d'extrémité (11, 13), et de l'arbre de bobinage (5, 6).
